# EUROPÄISCHE PATENTSCHRIFT

(11) **EP 1 227 937 B1**
(45) Veröffentlichungstag und Bekanntmachung des Hinweises auf die Patenterteilung: **17.09.2003**
(21) Anmeldenummer: 00977452.2
(22) Anmeldetag: 31.10.2000
(51) Int. Cl.: B41N 6/00, B41N 10/02

(54) **DRUCKWERK UND VERFAHREN FÜR DEN DRUCK VON WELLKARTON**
PRINTER AND METHOD FOR PRINTING CORRUGATED CARDBOARD
GROUPE D'IMPRESSION ET METHODE DESTINES A L'IMPRESSION DE CARTON ONDULE

(30) Priorität: 02.11.1999 DE 19952802
(43) Veröffentlichungstag der Anmeldung: 07.08.2002
(73) Patentinhaber: MAN Roland Druckmaschinen AG, 63075 Offenbach (DE)
(72) Erfinder: WALTHER, Thomas, 63579 Freigericht (DE)
(74) Vertreter: Stahl, Dietmar, Dipl.-Ing.
(86) Internationale Anmeldenummer: EP0010752
(87) Internationale Veröffentlichungsnummer: WO01032436

(56) Entgegenhaltungen:
- DE-A- 2 337 962
- DE-A- 4 437 025
- US-A- 5 350 623
- PATENT ABSTRACTS OF JAPAN vol. 1999, no. 05, 31. Mai 1999 (1999-05-31) & JP 11 042869 A (SUMITOMO RUBBER IND LTD), 16. Februar 1999 (1999-02-16)

## Beschreibung

Die Erfindung betrifft eine Vorrichtung zum Bedrucken von unebenen Bedruckstoffen.

### [Stand der Technik]

Es ist bekannt, in der Drucktechnik in Druckwerken Zwischenelemente vorzusehen, die beim Übertragen eines Druckbildes Oberflächenunebenheiten auf einem Bedruckstoff ausgleichen können. In allen konventionellen Druckverfahren wird ein Druckbild innerhalb eines Druckwerkes durch Abwälzen von druckbildübertragenden und bedruckstoffführenden Zylindern oder Trommeln auf einen Bedruckstoff aufgebracht. Dabei wird das Druckbild auf einer Druckform erzeugt und gegebenenfalls über ein Übertragungszylinder bis zum Bedruckstoff weitergegeben.
In einem direkten Druckverfahren wie dem Hochdruck, zum Beispiel dem Flexodruckverfahren, wird hierzu eine mit erhabenen druckenden Flächen versehene Druckform verwendet, mittels derer das Druckbild direkt auf den Bedruckstoff auftragbar ist.

Im Offsetdruck, einem indirekten Druckverfahren, wird das Druckbild von einer Druckform auf einen Übertragungszylinder, der als Drucktuchzylinder bezeichnet wird, übertragen. Von diesem wird das Druckbild dann auf den Bedruckstoff übertragen. Auf dem Drucktuchzylinder ist normalerweise eine flexible Schicht aufgebracht. Im normalen Offsetdruck wird hierzu ein so genanntes Drucktuch oder Gummituch verwendet. Dieses Drucktuch ist in seiner Ausdehnungsebene dimensionsstabil, quer dazu aber verformbar. Es kann in Richtung seiner Dicke auch in gewissem Umfang kompressibel sein. Dazu ist es bekannt, daß innerhalb eines Drucktuches kompressible Schichten vorgesehen werden.

Gummitücher bzw. die im Offsetdruck benutzten Drucktücher werden im Offsetdruckprozeß bei der Übertragung des Druckbildes vor allem auch zum Ausgleich von Oberflächenunebenheiten des Bedruckstoffes benötigt. Da die Druckformen für den Offsetdruck üblicherweise aus dünnen Blechen oder Folien bestehen, können sie sich nicht in ausreichendem Maße an die Bedruckstoffoberfläche anpassen.

Ein Drucktuch muß zur für eine ausreichende Druckqualität notwendigen Anpassung an die Bedruckstoffoberfläche mit relativ hohem Anpressdruck vom Drucktuchzylinder gegen den Gegendruckzylinder gepresst werden. Dies läßt sich auch nicht durch den Einsatz sogenannter kompressibler Drucktücher vermeiden, da diese lediglich eine höhere Verformbarkeit aufweisen als normale Drucktücher, dazu aber ebenso einen vergleichsweise hohen Anpressdruck benötigen.

Beim Bedrucken von unebenen Bedruckstoffen sind daher dem konventionellen Offsetdruck Grenzen gesetzt. Zum einen ist ein Drucktuch nur begrenzt verformbar, wobei eine ausreichende Anpressung des Drucktuches an den Bedruckstoff zum Aufrechterhalten einer akzeptablen Druckqualität erforderlich ist, zum anderen ist der Bedruckstoff in seiner Belastbarkeit eingeschränkt.

So tritt zum Beispiel beim Bedrucken von Wellkartons ein spezielles Problem auf, das mit der inneren Struktur eines Wellkartons zusammenhängt. Da zur Gewichtserleichterung zwischen zwei Deckschichten eine gewellte Verbindungsschicht vorgesehen ist, stellt ein Wellkarton keinen homogenen Stoff dar. Die an der Ober- und Unterseite einer solchen Wellkartons eingesetzten Deckschichten sind nur an bestimmten Punkten bzw. linienförmig und noch dazu auf beiden Seiten zueinander versetzt mittels einer gewellten Zwischenschicht miteinander verbunden. Bei der Belastung eines Wellkartons ergeben sich somit über die Fläche ungleichmäßige Bedingungen. Insbesondere ist jede Deckschicht in den Bereichen zwischen den Verbindungsstellen mit der gewellten Zwischenschicht flexibel und kann daher bei Belastung in diesen Bereichen ausweichen. Bei der Belastung in einem Druckprozess ergeben sich somit relativ ungünstige Voraussetzungen für einen gleichmäßigen Druck.

Daher ist es bekannt geworden, im Flexodruckverfahren unterhalb der Druckform eine flexible und kompressible Unterlage anzubringen. Hierbei geht man davon aus, dass die Druckform selbst nicht kompressibel, d.h. starr ist und die Unterlage eine Bewegung der Druckplatte gegenüber dem Druckformzylinder ermöglicht. Als Unterlage ist beispielsweise eine Schaumstoffschicht vorgesehen, die auf einer zugbelastbaren Unterlage aufgebracht ist. Mittels der zugbelastbaren Unterlage kann die flexible Unterlage so gleichzeitig mit der Druckform auf dem Druckformzylinder aufgespannt werden. Eine Längendehnung ist hierbei nicht zu erwarten. Die Druckform wird auf diese Weise in die Lage versetzt, Oberflächenunebenheiten auf dem Bedruckstoff in begrenztem Umfang zu folgen. Hierbei wird allerdings eine Verschlechterung der Druckqualität in Kauf genommen, die sich aus der Verformung der Druckform zwangsläufig ergibt. Dies hängt auch mit der üblicherweise sehr inhomogenen Verteilung von druckenden und nicht druckenden Bereichen auf einer Druckform zusammen. Außerdem ist das Registern der Druckformen für die verschiedenen Druckfarben sehr schwierig.

Im Offsetdruck ist ein derartiges Verfahren nicht bekannt geworden. Es ist zwar bekannt unterhalb von Druckformen oder Drucktüchern sogenannte Unterlagebogen auf dem Formzylinder oder dem Drucktuchzylinder aufzuspannen. Diese dienen aber lediglich der sogenannten Zurichtung, wobei der Umfang des mit dem Drucktuch bespannten Drucktuchzylinders bzw. des mit der Druckform bespannten Formzylinder auf die in einem Druckprozeß benötigten Bedingungen eingestellt werden soll.

Des weiteren ist lediglich aus der Verwendung von sogenannten kompressiblen Drucktüchern eine nicht mit dem oben genannten Verfahren der Unterlegung einer Druckform vergleichbare Verfahrensweise in Anwendung. Ein kompressibles Drucktuch ermöglicht Verformungen durch Dickenverringerung nur unter vergleichsweise hohem Druck. Die zur Anpassung an die Oberflächenstruktur des Wellkartons notwendigen Verformungen in solchen Drucktüchern würden im Druckprozeß zwangsläufig zur Zerstörung des Wellkartons führen, bevor sich das Drucktuch ausreichend verformen könnte. Daher ist kein Verfahren bekannt, mittels dessen im Offsetdruck eine im hohen Maße gleichmäßige Druckverteilung bei der Verarbeitung eines Wellkartons in einem Druckprozeß möglich ist.

Ziel der Erfindung ist es den Druck von qualitätiv hochwertigen Druckbildern auf einem Wellkarton zu ermöglichen.

### [Aufgabe der Erfindung]

Aufgabe der Erfindung ist es daher, eine Vorrichtung nach dem Oberbegriff des Patentanspruchs 1 zu schaffen, mittels derer ein qualitätsmäßig hochwertige und über die Fläche gesehen gleichmäßige Erzeugung von Druckbildern auf einem Wellkarton im Offsetdruckverfahren möglich wird, wobei der Wellkarton nicht mechanisch beschädigt werden darf.

Die Lösung der Aufgabe gestaltet sich nach dem Kennzeichen des Patentanspruchs 1.
Hierbei wird insbesondere durch eine flexible Unterlage unter dem Drucktuch eine erhöhte Verformung des Drucktuches radial zum Drucktuchzylinder während des Druckprozesses ermöglicht. Die Verformung ist mit einer gegenüber der Verformung eines kompressiblen Drucktuches geringeren Kraft möglich. Gleichzeitig wird die Längenstabilität des Drucktuches beibehalten, womit eine gute Druckqualität sichergestellt wird. Damit ist das Drucken auf einer unebenen Oberfläche, wie zum Beispiel bei Wellkarton, im Offsetdruck möglich. Dabei ergeben sich eine Reihe weiterer Prozeßvorteile, die aus dem Offsetdruckverfahren herrühren. Insbesondere sind dies die Verwendung billiger Druckformen und einfacheres Registern beim Mehrfarbendruck.

Im Folgenden wird anhand von zeichnerischen Darstellungen ein Ausführungsbeispiel näher erläutert.

### [Beispiele]

In den Zeichnungen zeigen:
- Fig. 1: ein Offsetdruckwerk,
- Fig. 2: eine Druckvorgang in einer Druckzone und
- Fig. 3: eine Detaildarstellung der Druckzone.

In Figur 1 ist ein Offsetdruckwerk dargestellt. Das Druckwerk weist einen Gegendruckzylinder 1, einen Drucktuchzylinder 2, einen Formzylinder 3 und diesem zugeordnet ein Farbwerk 4 und ein Feuchtwerk 5 auf. Der Gegendruckzylinder 1 dient dem Führen eines Bedruckstoffbogens. Er ist dazu mit einem Greifersystem ausgerüstet, das hier nicht näher dargestellt ist. Der Bedruckstoffbogen wird auf einer glatten Oberfläche geführt. Dem Gegendruckzylinder 1 gegenüber liegt der Drucktuchzylinder 2. Der Drucktuchzylinder 2 ist mit einem Drucktuch bespannt. Das Drucktuch ist längenstabil und in Querrichtung zu seiner Flächenausdehnung flexibel. Es kann in geringem Umfang kompressibel sein. Das Drucktuch ist auf dem Drucktuchzylinder 2 fest eingespannt. Dem Drucktuchzylinder 2 zugeordnet ist der Formzylinder 3. Auf dem Formzylinder 3 ist eine Druckform aufgespannt, die im Offsetdruck üblicherweise aus einer dünnen Metallplatte besteht.

Die Druckform wird von dem Farbwerk 4 mit Farbe versorgt, wobei die druckenden Flächen vorher durch das Feuchtwerk 5 mittels Wasserzufuhr gegenüber den nicht druckenden Flächen unterschieden worden sind.

In einem solchen Offsetdruckwerk ist es vorgesehen die Übertragung von Druckfarbe auf Bedruckstoffe mit variierender Dicke und Steifigkeit bzw. Oberflächenfestigkeit zu ermöglichen, wobei die Druckqualität über die gesamte Fläche möglichst gleichmäßig sein soll.

In Figur 2 ist dazu eine Druckzone entsprechend Figur 1 zwischen dem Drucktuchzylinder 2 und dem Gegendruckzylinder 1 dargestellt, wobei die angedeuteten Durchmesserverhältnisse zwischen dem unten angedeuteten Gegendruckzylinder 1 und dem darüber angedeuteten Drucktuchzylinder 2 nicht der Realität entsprechen müssen. In Figur 2 ist auf dem unten angedeuteten Gegendruckzylinder 1 ein Bedruckstoff dargestellt, der hier als Wellkarton 6 ausgeführt ist. Der Wellkarton 6 besteht aus einer unteren Deckschicht 6A und einer oberen Deckschicht 6B. Die beiden Deckschichten werden durch eine gewellte Verbindungsschicht 6C miteinander verbunden, wobei die untere Deckschicht 6A an den unteren Kanten der Verbindungsschicht 6C angeleimt ist und die obere Deckschicht 6B an den oberen Kanten der Verbindungsschicht 6C angeleimt ist. Durch diese Verbindung entsteht ein hinsichtlich seiner Biegesteifigkeit sehr stabiler Bedruckstoff. Bedruckstoffe in Form des Wellkartons 6 werden insbesondere im Verpackungsbereich häufig verwendet. Dem Gegendruckzylinder 1 gegenüber angeordnet ist wiederum der Drucktuchzylinder 2. Auf dem Drucktuchzylinder 2 ist an der Außenseite ein Drucktuch 7 angedeutet. Es ist hier als homogene Schicht eingezeichnet, wobei normalerweise Drucktücher als sogenannte Gummitücher ausgeführt und wenigstens aus einer nicht streckbaren Grundschicht und einer flexiblen Deckschicht zusammengesetzt sind. Dazu können weitere, die Funktionalität des Drucktuches 7 verbessernde Zwischenschichten kommen. Auf dem Drucktuchzylinder 2 ist ferner unterhalb des Drucktuches 7 direkt auf der Oberfläche des Drucktuchzylinders 2 eine Drucktuchunterlage 8 angeordnet. Die Drucktuchunterlage 8 setzt sich zusammen aus einer dehnfesten Grundschicht 8A und darauf angeordnet einer flexiblen Deckschicht 8B. Die dehnfeste Grundschicht 8A kann eine feste Kunststofffolie sein. Die flexible Deckschicht 8B ist bevorzugt eine Schicht aus Schaumstoff bestimmter Qualifikationen. Durch die dehnfeste Grundschicht 8A lässt sich die Drucktuchunterlage 8, wobei der Schaumstoff fest mit der Folie verbunden ist, zusammen mit dem Drucktuch 7 auf den Drucktuchzylinder 2 spannen. Die Oberfläche des Drucktuchzylinders 2 ist demzufolge einem normalen Drucktuchzylinder 2 mit Drucktuch 7 identisch.

In Figur 3 ist ein Ausschnitt aus Figur 2 im Detail dargestellt. Hier ist wiederum erkennbar an der Unterseite der Bedruckstoff als Wellkarton 6. Oberhalb des Wellkartons 6 ist das Drucktuch 7 angeordnet, das sich hier der verformten Oberfläche des Wellkartons 6 angepasst hat. Die Höhenunterschiede gegenüber der Oberfläche des Drucktuchzylinders 2, der an der Oberseite zu verstehen ist, werden durch die als Schaumstoffschicht ausgeführte flexible Deckschicht 8B der Drucktuchunterlage 8 ausgeglichen. Der Schaumstoff wird an den Stellen, wo die Oberseite der Wellkarton 6 fest ist, d.h. bevorzugt im Bereich der Verleimung mit der Verbindungsschicht 6C, zusammengedrückt. Dabei kann das Drucktuch 7 ausweichen, indem es sich entsprechend durch Biegung verformt. In den Zwischenräumen zwischen zwei festen Stegen des Wellkartons 6 kann das Drucktuch 7 der verformbaren Oberflache des Wellkartons 6 folgen, wobei die flexible Deckschicht 8B durch die Ausbildung als Schaumstoffschicht diese Ausgleichsfunktion übernimmt.

Durch entsprechende Einstellung der Druckbeistellung, d.h. der Bestimmung des Wirkabstandes von Drucktuchzylinder 2 und Gegendruckzylinder 1 bzw. Auswahl von unterschiedlichen Schaumstoffschichten für die Drucktuchunterlage 8 wird diese Vorrichtung für unterschiedlichste Qualitäten von Bedruckstoffen mit unebenen Oberflächen anwendbar. Bei relativ leicht kompressiblen Bedruckstoffen wie dem im Beispiel gezeigten Wellkarton 6 ist ein weicherer Schaumstoff erforderlich als bei relativ harten Bedruckstoffen wie geprägtem Vollkarton.

Für eine gute Funktion und eine erforderliche Druckqualität ist die Dicke der Drucktuchunterlage 8 von Belang. Grundsätzlich kommen für die genannte Anwendung Drucktuchunterlagen 8 mit einer Dicke von 0,5 mm bis 3 mm in Frage. Für die Anwendungstechnik bekannter Bedruckstoffe ist die Auswahl von Drucktuchunterlagen 8 mit einer Dicke von 1 mm bis 2 mm zu bevorzugen. Als Schaumstoff ist ein über viele Wirkzyklen reversibel komprimierbarer Schaumstoff zu bevorzugen. Hierbei kommt ein offenzelliger Schaumstoff bevorzugt zur Anwendung.

### [Bezugszeichenliste]

- 1 -: Gegendruckzylinder
- 2 -: Drucktuchzylinder
- 3 -: Formzylinder
- 4 -: Farbwerk
- 5 -: Feuchtwerk
- 6 -: Wellkarton
- 6A -: untere Deckschicht
- 6B -: obere Deckschicht
- 6C -: gewellte Zwischenschicht
- 7 -: Drucktuch
- 8 -: Drucktuchunterlage
- 8A -: dehnfeste Grundschicht
- 8B -: flexible Deckschicht

## Patentansprüche

1. Vorrichtung zum Bedrucken von Bedruckstoffen mit unebener Oberfläche mit einem Formzylinder (3), einem Drucktuchzylinder (2) und einem Gegendruckzylinder (1), wobei auf dem Formzylinder (3) eine Druckform, vorzugsweise eine Flachdruckform aufgespannt ist, wobei weiterhin auf dem Drucktuchzylinder (2) ein in seiner Ausdehnungsebene im Wesentlichen dimensionsstabiles Drucktuch (7) aufgespannt ist, das eine glatte Oberfläche aufweist und quer zur Ausdehnungsebene verformbar, aber nur geringfügig kompimierbar ist, wobei unterhalb des Drucktuches (7) eine Drucktuchunterlage (8) auf dem Drucktuchzylinder (2) aufgespannt ist,
und wobei
auf dem Drucktuchzylinder (8) unterhalb des Drucktuches (7) eine austauschbare, radial zum Drucktuchzylinder (2) elastisch verformbare Schicht (8B) vorgesehen ist, und die elastisch verformbare Schicht (8B) Teil der Drucktuchunterlage (8) ist.

2. Vorrichtung nach Anspruch 1,
**dadurch gekennzeichnet,**
**dass** die elastisch verformbare Schicht (8B) als Teil der aufspannbaren Drucktuchunterlage (8) ausgebildet ist und die Drucktuchunterlage (8) eine dimensionsstabile, folienartige Trägerschicht (8A), sowie eine auf deren Oberseite angeordnete reversibel komprimierbare Funktionsschicht (8B) aufweist.

3. Vorrichtung nach Anspruch 1 oder 2,
**dadurch gekennzeichnet,**
**dass** als Drucktuch (7) auf dem Drucktuchzylinder (2) ein quer zu seiner Ausdehnungsrichtung im Wesentlichen inkompressibles Gummituch aufgespannt ist.

4. Vorrichtung nach Anspruch 1 oder 2,
**dadurch gekennzeichnet,**
**dass** als Drucktuch (7) auf dem Drucktuchzylinder (2) ein kompressibles Gummituch aufgespannt ist.

5. Vorrichtung nach Anspruch 2 bis 4,
**dadurch gekennzeichnet,**
**dass** die Trägerschicht (8A) der Drucktuchunterlage (8) aus einer dimensionsstabilen Folie und die Funktionsschicht (8B) aus einem Schaumstoff besteht.

6. Vorrichtung nach Anspruch 2 bis 5,
**dadurch gekennzeichnet,**
**dass** die Funktionsschicht (8B) unter Einschluß der gegenüber dieser wesentlich dünneren Trägerschicht (8A) eine Dicke von 0,5 bis 3 mm aufweist.

7. Vorrichtung nach Anspruch 6,
**dadurch gekennzeichnet,**
**dass** die Funktionsschicht (8B) unter Einschluß der gegenüber dieser wesentlich dünneren Trägerschicht (8A) vorzugsweise eine Dicke von 1,2 bis 1,6 mm aufweist.

8. Verfahren zum Bedrucken von Wellkarton (6) mittels einer Rotationsdruckmaschine, vorzugsweise einer Bogenoffsetrotationsdruckmaschine,
in dem
ein Druckbild in einem Offsetdruckwerk mit einem Formzylinder (3), einem Drucktuchzylinder (2) und einem Gegendruckzylinder (1) erzeugt wird, wobei auf dem Formzylinder (3) eine Druckform, vorzugsweise eine Flachdruckform aufgespannt ist, wobei weiterhin auf dem Drucktuchzylinder (2) ein in seiner Ausdehnungsebene im wesentlichen dimensionsstabiles Drucktuch (7) aufgespannt ist, das eine glatte Oberfläche aufweist und quer zu seiner Ausdehnungsebene verformbar ist, und wobei unterhalb des Drucktuches (7) eine Drucktuchunterlage (8) auf dem Drucktuchzylinder (2) aufgespannt ist, das Druckbild mittels der Flachdruckform auf den Drucktuchzylinder (2) aufgebracht wird,
und das Druckbild von dem Drucktuchzylinder (2) mittels Verformung der unterhalb des Drucktuches (7) austauschbar angeordneten, radial zum Drucktuchzylinder (2) elastisch verformbaren Schicht, die als Teil der Drucktuchunterlage (8) ausgeführt ist, auf die Oberfläche eines auf dem Gegendruckzylinder (1) aufliegenden, in seiner Oberflächenfestigkeit variierenden Wellkartons (6) aufgetragen wird, indem das Drucktuch (7) sich in die verformbare Schicht verlagernd der Oberflächenkontur des Wellkartons (6) anpasst.

## Claims

1. Device for printing material to be printed with uneven surface with a forme cylinder (3), a blanket cylinder (2) and a counterimpression cylinder (1) wherein, on the forme cylinder (3), a printing forme, preferably a planographic printing forme, Is tensioned, wherein furthermore on the blanket cylinder (2), there is tensioned a blanket (7) which is essentially of stable dimensions in the plane of its extent. which has a smooth surface and which is deformable transversely to the plane of its extent, but which is only slightly compressible, wherein below the blanket (7), a blanket underlay (8) is tensioned on to the blanket cylinder (2), and wherein, on the blanket cylinder (2) below the blanket (7), there is provided an exchangeable layer (8B) elastically deformable radially relative to the blanket cylinder (2), and the elastically deformable layer (8B) is part of the blanket underlay (B).

2. Device according to Claim 1, **characterised in that** the elastically deformable layer (8B) is constructed as a part of the tensionable blanket underlay (8) and the blanket underlay (8) has a dimensionally stable foil type carrier layer (8A) as well as a reversibly compressible functional layer (8B) arranged on its upper side.

3. Device according to Claim 1 or 2, **characterised in that** as blanket 7 on the blanket cylinder (2), a blanket is tensioned essentially incompressible transverse to its direction of its extent.

4. Device according to Claim 1 or 2, **characterised in that** a compressible blanket is tensioned on the blanket cylinder (2) as blanket (7).

5. Device according to Claims 2 to 4, **characterised in that** the carrier layer (8A) of the blanket underlay (8) consists of a dimensionally stable foil and the functional layer (8B) of a foam material.

6. Device according to Claims 2 to 5, **characterised in that** the functional layer (8B) including the relative thereto essentially thinner carrier layer (8A) has a thickness of 0.5 to 3 mm.

7. Device according to Claim 6, **characterised in that** the functional layer (8B) including the relative thereto essentially thinner carrier layer (BA) preferably has a thickness of 1.2 to 1.6 mm.

8. Process for printing corrugated card (6) by means of a rotary printing press, preferably an offset rotary sheet printing press, in which a printed image is generated in an offset printing unit with a forme cylinder (3), a blanket cylinder (2) and a counterimpression cylinder (1), wherein on the forme cylinder (3) a printing forme is tensioned, preferably a planographic printing forme, wherein furthermore on the blanket cylinder (2) is tensioned an essentially dimensionally stable in its plane of extension printing blanket (7), which has a smooth surface and which is deformable transverse to the plane of its extension, and wherein below the printing blanket (7), there is tensioned a blanket underlay (8) on the blanket cylinder (2), the printed image is applied by means of the planographic printing forme on to the blanket cylinder (2), and the printed image is applied from the blanket cylinder (2) by means of deformation of the layer elastically deformable radially to the blanket cylinder (2) exchangeably arranged below the blanket (7) which is constructed as a part of the blanket underlay (8) on to the surface of a corrugated card (6) lying on the counter impression cylinder (1) and varying in its surface resistance, in which the blanket (7) matches itself with displacement in the deformable layer to the surface contour of the corrugated card (6).

## Revendications

1. Dispositif pour imprimer des matières d'impression ayant une surface non plane, comportant un cylindre porte-cliché (3), un cylindre porte-blanchet (2), et un cylindre de contre-pression (1), un cliché, avantageusement un cliché plat, étant tendu sur le cylindre porte-cliché (3), par ailleurs un blanchet (7) de dimension généralement stable dans son plan d'extension étant tendu sur le cylindre porte-blanchet (2), lequel présente une surface lisse et déformable transversalement par rapport au plan d'extension, mais uniquement légèrement comprimable, une couche de base de blanchet (8) étant tendue sur le cylindre porte-blanchet (2) au-dessous du blanchet (7) et, sur le cylindre porte-blanchet (2), au-dessous du blanchet (7), étant prévue une couche (8B) interchangeable, élastiquement déformable radialement par rapport au cylindre porte-blanchet (2), et la couche élastiquement déformable (8B) faisant partie de la couche de base du blanchet (8).

2. Dispositif selon la revendication 1,
**caractérisé en ce que** la couche élastiquement déformable (8B) est réalisée comme partie de la couche de base du blanchet (8) pouvant être tendue et la couche de base du blanchet (8) présente une couche de support du type feuille, stable en dimension (8A), ainsi qu'une couche fonctionnelle comprimable de façon réversible (8B) agencée sur son dessus.

3. Dispositif selon la revendication 1 ou 2,
**caractérisé en ce que**, comme blanchet (7), un blanchet en caoutchouc généralement incompressible transversalement par rapport à sa direction d'extension est tendu sur le cylindre porte-blanchet (2).

4. Dispositif selon la revendication 1 ou 2,
**caractérisé en ce que**, comme blanchet (7), un blanchet en caoutchouc compressible est tendu sur le cylindre porte-blanchet (2).

5. Dispositif selon les revendications 2 à 4,
**caractérisé en ce que** la couche de support (8A) de la couche de base du blanchet (8) est constituée d'une feuille de dimension stable et la couche fonctionnelle (8B) d'une mousse.

6. Dispositif selon les revendications 2 à 5,
**caractérisé en ce que** la couche fonctionnelle (8B) y compris la couche de support (8A) généralement plus mince par rapport à celle-ci présente une épaisseur de 0,5 à 3 mm.

7. Dispositif selon la revendication 6,
**caractérisé en ce que** la couche fonctionnelle (8B) y compris la couche de support (8A) généralement plus mince par rapport à celle-ci présente avantageusement une épaisseur de 1,2 à 1,6 mm.

8. Procédé pour imprimer du carton ondulé (6) au moyen d'une machine d'impression rotative, avantageusement une machine d'impression rotative offset à feuilles, dans lequel une image d'impression est engendrée dans une unité d'impression offset comportant un cylindre porte-cliché (3), un cylindre porte-blanchet (2), et un cylindre de contre-pression (1), un cliché, avantageusement un cliché plat, étant tendu sur le cylindre porte-cliché (3), par ailleurs un blanchet (7) de dimension généralement stable dans son plan d'extension étant tendu sur le cylindre porte-blanchet (2), qui présente une surface lisse et est déformable transversalement à son plan d'extension, et une couche de base du blanchet (8) étant tendue sur le cylindre porte-blanchet (2) au-dessous du blanchet (7), l'image d'impression est appliquée sur le cylindre porte-blanchet (2) au moyen du cliché plat, et l'image d'impression est appliquée par le cylindre porte-blanchet (2) par déformation de la couche agencée de façon interchangeable au-dessous du blanchet (7) et élastiquement déformable radialement par rapport au cylindre porte-blanchet (2), laquelle est réalisée comme partie de la couche de base du blanchet (8), sur la surface d'un carton ondulé (6) se trouvant sur le cylindre de contre-pression (1) et ayant une résistance de surface variable, en ce que le blanchet (7) s'adapte, en se déplaçant dans la couche déformable, au contour de surface du carton ondulé (6).
